# EUROPÄISCHE PATENTSCHRIFT

(11) **EP 0 065 680 B1**
(45) Veröffentlichungstag und Bekanntmachung des Hinweises auf die Patenterteilung: **17.09.1986**
(21) Anmeldenummer: 82103918.7
(22) Anmeldetag: 06.05.1982
(51) Int. Cl.: B25C 1/04

(54) **Einschlaggerät für mit Köpfen versehene Nägel oder dgl.**
Driving tool for nails with a head and the like
Outil d'enfoncement de clous pourvus de têtes et analogues

(30) Priorität: 23.05.1981 DE 3120652; 19.12.1981 DE 3150414
(43) Veröffentlichungstag der Anmeldung: 01.12.1982
(73) Patentinhaber: Karl M. Reich, Maschinenfabrik GmbH, 72607 Nürtingen (DE)
(72) Erfinder: Müller Ralph, D-7440 Nürtingen-Zizishausen (DE); Schwarz, Heinz, D-7440 Nürtingen-Zizishausen (DE)

## Beschreibung

Die Erfindung bezieht sich auf ein Einschlaggerät gemäss Oberbegriff von Anspruch 1.

Bei der Befestigung von Lochblechen und Balkenschuhen an Balken sollen Nägel oder dgl. mittels zumeist druckluftbetriebenen Einschlaggeräten durch bereits vorgestanzte Löcher in den Blechen eingeschlagen werden. Zum bequemen Ausrichten des Einschlaggerätes auf diese Löcher wird die überstehende Nagelspitze des einzuschlagenden Nagels in das jeweilige Loch eingeführt. Dabei muss jedoch auch sicher verhindert werden, dass der Nagel beim Aufsetzen zurückweicht.

Aus der US-A 4 049 181 ist es bekannt, den einzuschlagenden Nagel im Führungsschacht durch Permanentmagnete festzuhalten. Dabei wird jedoch der Nagel lediglich am Herausfallen gehindert, ein Zurückweichen beim Aufsetzen des Gerätes wäre trotzdem möglich und somit ist diese Vorrichtung nicht dazu geeignet, das Einschlaggerät auf vorgestanzte Löcher einwandfrei und schnell auszurichten.

Der Erfindung liegt daher die Aufgabe zugrunde, ein Einschlaggerät der eingangs genannten Art zu schaffen, bei dem bei möglichst einfacher konstruktiver und funktioneller Ausführung ein rasches Ausrichten des Einschlaggerätes mittels der Nagelspitze auf das vorgestanzte Loch möglich ist.

Diese Aufgabe wird erfindungsgemäss durch die im kennzeichnenden Teil des Anspruchs 1 angegebenen Merkmale gelöst.

Durch diese erfindungsgemässe Ausführung ist es auf überraschend einfache Weise möglich, den einzuschlagenden Nagel so festzuhalten, dass sich das Einschlaggerät sicher auf das vorgestanzte Loch ausrichten lässt.

Werden erfindungsgemäss mehrere Nuten mit entsprechenden Anschlagflächen übereinander angeordnet, dann lassen sich mit demselben Einschlaggerät alle wichtigen Nagellängen verarbeiten. Das Gerät ist also vielseitig verwendbar und weist auch die für eine Baustelle entscheidende Robustheit auf.

Zur Aufnahme von verschiedenen Nagellängen im Magazin sind in diesem übereinanderliegende Führungsnuten vorgesehen, in die die Nagelköpfe eintreten können. Zum leichten Einführen der Nagelstreifen ist im Magazin eine nach oben offene Einführöffnung vorgesehen, in die der Nagelstreifen eingesteckt wird. Das Magazin ist geneigt zum Ausstosskanal angeordnet und der Nagelstreifen gleitet so in Richtung Ausstosskanal, dass die Nagelspitzen auf einer Gleitrinne aus Stahlblech aufliegen und die Nagelköpfe in die entsprechenden Führungsnuten eintreten.

Im folgenden ist ein Ausführungsbeispiel der Erfindung unter Bezugnahme auf die Zeichnungen näher beschrieben.

Es zeigen:
Fig. 1 Einschlaggerät von der Seite, teilweise geschnitten.
Fig. 2 Schnitt nach Linie 11-11 in Fig. 1
Fig. 3 Führungsfuss, teilweise, von vorne

Das in Fig. 1 gezeigte Einschlaggerät dient zum Einschlagen von Nägeln 1 oder dgl., die durch Kunststoffgurte 2 zu einem Nagelstreifen 3 miteinander verbunden sind. Anstelle von Nägeln können natürlich auch Schraubnägel, Schrauben, Stifte oder andere Befestigungsmittel mit dem erfindungsgemässen Einschlaggerät verarbeitet werden. Das Einschlaggerät wird in bekannter Weise mit Druckluft betrieben und weist ein Gehäuse 4 und ein Magazin 5 zur Aufnahme des Nagelstreifens 3 auf.

Am Gehäuse 4 ist ein Führungsfuss 6 befestigt, in dessen Ausstosskanal 7 der druckluftbetriebene Schlagstössel 8 auf den einzuschlagenden Nagel 1 einwirkt und diesen durch ein vorgestanztes Loch 9 im Blech 10 in den Balken 11 eintreibt.

Im Magazin 5 wird der Nagelstreifen 3 durch einen Magazinschieber 12, an dem eine Feder 13 angreift, in Richtung Ausstosskanal 7 gedrückt. Der Kopf 14 des ersten einzuschlagenden Nagels 1 schiebt sich dabei in Richtung von Wand 15 von Ausstosskanal 7, die dem Führungsschacht 16 von Magazin 5 gegenüberliegt. In der Wand 15 befinden sich übereinanderliegende Nuten 17, die nach oben durch Anschlagflächen 18 begrenzt sind, die sich senkrecht zum Ausstosskanal 7 erstrecken. Nach unten gehen die Nuten 17 mit schrägen Flächen 19 in den Ausstosskanal 7 über.

Im Magazin 5 sind Führungsnuten 20 vorgesehen (siehe auch Fig. 2), in denen die Köpfe 14 der Nägel 1 geführt werden. Diese Führungsnuten 20 fluchten mit den Nuten 17 im Ausstosskanal 7. Das Magazin 5 ist nach oben abgedeckt, weist jedoch hinter dem Gehäuse 4 eine Einführöffnung 21 auf, durch die der Nagelstreifen 3 eingeführt werden kann. Die Spitzen der Nägel 1 gelangen dabei auf eine Gleitrinne 22 auf Stahlblech, die im Magazin 5 federnd befestigt ist. Da das Magazin 5 schräg zum Führungsfuss 6 angeordnet ist, gleitet der Nagelstreifen 3 in Richtung Ausstosskanal 7, wobei die Köpfe 14 der Nägel 1 in die jeweiligen Führungsnuten 20 gelangen.

Im Ausstosskanal 7 legt sich dann der Kopf 14 des ersten Nagels 1 so in die der Führungsnut 20 gegenüberliegende Nut 17, dass er sich unterhalb einer Anschlagfläche 18 befindet. Das Magazin 5 ist so am Führungsfuss 6 angeordnet, dass die Spitze des ersten Nagels 1 die Aufsetzfläche 23 des Führungsfusses 6 um 2,5 bis 3 mm überragt.

Zum Ausrichten des Einschlaggerätes auf ein Loch 9 von Blech 10 wird die Spitze von Nagel 1 in das Loch eingeführt. Ein Zurückweichen von Nagel 1 ist nicht möglich, da er einerseits durch die Anschlagfläche 18 und andererseits durch den Kopf des nachfolgenden Nagels festgehalten wird, da Nägel 1 in bekannter Weise stufenförmig miteinander verbunden sind. Nach dem Einschlagen des ersten Nagels 1 verschiebt Magazinschieber 12 den ganzen Nagelstreifen 3 so in Richtung Wand 15, dass der Kopf des nächsten Nagels wieder in die Nut 17 gelangt.

Bei einer vorteilhaften Ausführungsform der Erfindung gemäss Fig. 1 und 3 ist der Führungsfuss 6 an seinem der Aufsetzfläche 23 zugewandten Ende durch eine nach oben verlaufende Abschrägung 24 durchbrochen. Es ergibt sich damit eine Sichtöffnung 25, durch die der Bedienungsmann die Spitze von Nagel 1 einwandfrei erkennen kann und somit in der Lage ist, diese Nagelspitze ohne Schwierigkeit in das gewünschte Loch 9 einzuführen.

## Patentansprüche

1. Einschlaggerätfür mit Köpfen (14) versehene Nägel (1) oder dgl. mit einem an einem Gehäuse (4) befestigten Führungsfuss (6) mit einem Ausstosskanal (7), in dem ein Einschlagstössel (8) bewegbar geführt ist und einem am Führungsfuss (7) angeordneten Magazin (5), dessen Führungsschacht (16) in den Ausstosskanal (7) mündet, dadurch gekennzeichnet, dass an der dem Führungsschacht (16) gegenüberliegenden Wand (15) des Ausstosskanals (7) mindestens eine Nut (17) vorgesehen ist, die eine im wesentlichen senkrecht zum Ausstosskanal (7) verlaufende Anschlagfläche (18) für den Kopf (14) des einzuschlagenden Nagels (1) aufweist und die mit einer schrägen Fläche (19) in den Ausstosskanal (7) übergeht.

2. Einschlaggerät nach Anspruch 1, dadurch gekennzeichnet, dass im Führungsschacht (16) des Magazins (5) Führungsnuten (20) zur Führung der Nagelköpfe (14) vorgesehen sind, die mit den Anschlagflächen (18) im Ausstosskanal (7) fluchten.

3. Einschlaggerät nach Anspruch 1 oder 2, dadurch gekennzeichnet, dass in dem nach oben geschlossenen Magazin (5) eine Einführöffnung (21) für die Nagelstreifen (3) vorgesehen ist.

4. Einschlaggerät nach einem der Ansprüche 1 bis 3, dadurch gekennzeichnet, dass am Boden des Führungsschachtes (16) eine Gleitrinne (22) aus Stahlblech für die Nagelspitzen angeordnet ist.

5. Einschlaggerät nach einem der Ansprüche 1 bis 4, dadurch gekennzeichnet, dass im Führungsfuss (6) in der Nähe der Aufsetzfläche (23) eine Sichtöffnung (25) zum Ausstosskanal (7) vorgesehen ist.

6. Einschlaggerät nach Anspruch 5, dadurch gekennzeichnet, dass der Führungsfuss (6) eine von der Aufsetzfläche (23) nach oben verlaufende Abschrägung (24) aufweist.

## Claims

1. Device for driving in nails (1) with heads (14) or the like, comprising a guide foot (6) with an ejection channel (7) fastened on a housing (4), for guiding a driving-in ram (8) in movable relationship, and comprising further a magazine (5) which is mounted on the said guide foot (6) and whose guide run (16) opens into the said ejection channel (7), characterized in that at least one groove (17) is provided in the wall (15) of the ejection channel (7) opposite the said guide run (16), which said groove (17) is provided with a stop face (18) for the said head (14) of the nail (1) to be driven in, extending substantially perpendicularly to the said ejection channel (7) and ending by an inclined face (19) in the said ejection channel (7).

2. Device according to claim 1, characterized in that guide grooves (20) for guiding the heads (14) of the nails are provided in the guide run (16) of the magazine (5) in aligned arrangement with the stop faces (18) in the ejection channel (7).

3. Device according to claim 1 or 2, characterized in that the magazine (5) which is closed on its upside is provided with a feed opening (21) for the nail strip (3).

4. Device according to any of claims 1 to 3, characterized in that a guide channel (22) made from sheet steel is provided for the points of the nails at the bottom of the guide run (16).

5. Device according to any of claims 1 to 4, characterized in that an opening (25) giving a view of the ejection channel (7) is provided in the guide foot (6) near the contact fact (23).

6. Device according to claim 3, characterized in that the guide foot (6) comprises a sloping area (24) extending upwardly from the contact face (23).

## Revendications

1. Marteau-cloueur pour clous (1) avec tête (14) ou similaire muni d'un guide à pointes (6) fixé sur un carter (4) avec un conduit d'éjection dans lequel un poussoir-frappeur (8) est guidé de manière flexible et avec un chargeur (5) qui est monté sur le guide à pointes (6) et dont le puit de guidage (16) débouche dans le conduit d'éjection (7); caractérisé par le fait qu'au moins une rainure (17) est prévue sur la paroi opposée au puit (16), la rainure présentant une surface de butée (18) située verticalement ou presque par rapport au conduit d'éjection (7), pour la tête (14) du clou à enfoncer (1) et qui est relié au conduit d'éjection (7) par une surface inclinée (19).

2. Marteau-cloueur selon revendication 1, caractérisé par le fait que le puit (16) du chargeur (5) est muni de rainures de guidage (20) alignées avec les surfaces de butée (18) dans le conduit d'éjection (7).

3. Marteau-cloueur selon revendications 1 ou 2, caractérisé par le fait que le chargeur (15) qui est fermé vers le haut est muni d'une ouverture d'introduction (21) pour la bande de clous (3).

4. Marteau-cloueur selon l'une des revendications 1 à 3, caractérisé par le fait qu'une rainure de glissement (22) en tôle d'acier pour les pointes est disposée au fond du puit de guidage (16).

5. Marteau-cloueur selon l'une des revendications 1 à 4, caractérisé par le fait qu'un voyant est prévu dans le guide à pointes (6) près de la surface de pose (23) vers le conduit d'éjection (7).

6. Marteau-cloueur selon revendication 5, caractérisé par le fait que le guide à pointes (6) présente une inclinaison (24) qui monte à partir de la surface de pose (23).
